# FASCICULE DE BREVET EUROPEEN

(11) **EP 0 526 293 B1**
(45) Date de publication et mention de la délivrance du brevet: **06.03.1996**
(21) Numéro de dépôt: 92401992.0
(22) Date de dépôt: 09.07.1992
(51) Int. Cl.: E21B 23/00

(54) **Méthode et dispositif pour effectuer des mesures et/ou interventions dans un puits foré ou en cours de forage**
Verfahren und Vorrichtung zum Ausführen von Messungen und/oder Eingriffen in einem fertigen Bohrloch oder während des Bohrens
Method and device for carrying out measurements and/or interventions in a drilled well or while drilling

(30) Priorité: 02.08.1991 FR 9109915
(43) Date de publication de la demande: 03.02.1993
(73) Titulaire: INSTITUT FRANCAIS DU PETROLE, F-92502 Rueil-Malmaison (FR)
(72) Inventeur: Wittrisch, Christian, F-92500 Reuil-Malmaison (FR)

(56) Documents cités:
- EP-A- 0 404 669
- FR-A- 2 501 777
- GB-A- 1 557 863
- US-A- 4 126 848
- US-A- 4 325 438
- US-A- 4 664 189

## Description

La présente invention concerne une méthode et un dispositif pour effectuer des mesures et/ou des interventions dans un puits foré ou en cours de forage par le moyen d'une liaison électrique reliant la surface à un ensemble assemblé à l'extrémité d'un train de tiges. Ledit ensemble comportant des moyens de mesures et/ou d'interventions reliés électriquement à un premier connecteur fixé à la partie inférieure de la première tige.

La liaison électrique comporte un tronçon de câble ayant à son extrémité inférieure un second connecteur adapté à coopérer électriquement avec le premier et à sa partie supérieure un premier connecteur intermédiaire solidaire d'un support, un second connecteur intermédiaire adapté à coopérer électriquement avec le premier connecteur intermédiaire, ledit second connecteur intermédiaire est fixé à un câble relié à la surface.

On connaît par le brevet FR-2501777 une méthode et un dispositif pour effectuer des mesures et/ou des interventions à partir d'une sonde fixée à l'extrémité d'un train de tige, mais ce document ne concerne que des appareils de diagraphies et ne possède pas de connecteurs intermédiaires. La rotation de l'ensemble de la garniture dans le puits est impossible lorsque la sonde est connectée à cause de la présence du câble coaxial au train de tiges ou annulaire dans le cas d'utilisation d'un raccord à fenêtre latérale.

La présente invention permet de relier des moyens de mesures et/ou d'interventions inclus notamment dans un ensemble de forage et de permettre la rotation de l'ensemble de la garniture sans avoir la nécessité de remonter à la surface la totalité du câble coaxial grâce à des connecteurs intermédiaires et d'un support adapté.

On connaît par le document GB-1557863 une méthode et un dispositif pour transmettre des informations provenant d'une sonde descendue dans une garniture de forage, ladite sonde étant suspendue à un tronçon de câble, ledit tronçon étant relié à la surface par le moyen d'un connecteur et d'un câble. La sonde est descendue au câble dans la garniture et doit donc avoir un diamètre extérieur compatible avec le passage intérieur de la garniture tubulaire et la suspension du tronçon se fait à la surface.

Avantageusement, la présente invention autorise une dimension d'appareils de mesure n'étant plus liée avec le diamètre intérieur du canal du train de tige. En effet, dans les petites dimensions de forage, il est parfois impossible d'avoir certains appareillages. L'invention intègre les moyens de mesures et/ou d'interventions dans des carters pouvant avoir la dimension extérieure des masses-tiges conventionnellement utilisées dans le trou considéré. Les éléments électroniques sont reliés à la surface par un dispositif comportant au moins une double paires de connecteurs électriques. Pour faire des manoeuvres de tiges afin de descendre ou remonter, il ne suffit alors que de remonter une longueur limitée de câble, ce qui ne fait perdre qu'un temps très court et autorise des transmissions hautes capacités grâce à une transmission par câble. Ne pas avoir de câble dans l'annulaire comme il est courant d'en avoir dans la profession quand on utilise un raccord à fenêtre latérale, est avantageux lorsque la sécurité impose d'avoir une étanchéité annulaire à la tête de puits soit continuellement lorsque l'on fore à l'air ou à la mousse, soit épisodiquement lorsque la pression de fond est en déséquilibre. Dans ces cas, le câble est une gène et parfois un danger.

On connait le document US-4.126.848 qui décrit un système de transmission dans lequel un support spécial d'un câble relié à des instruments de mesure, coopère avec des tiges câblées spéciales.

Dans certains forages fortement déviés, notamment à petit rayon de courbure, cette invention est économiquement très intéressante pour la phase de contrôle de la trajectoire du forage dans la courbure et dans la partie sensiblement horizontale. En effet, les outils utilisés dans l'art antérieur sont notamment à transmission par ondes de pression dans le fluide afin de pouvoir faire tourner l'ensemble de la garniture sans être gêné par un câble ou de ne pas avoir à remonter tout le câble. Avec l'invention, la longueur du tronçon peut correspondre à la cote de démarrage de la déviation ou Kick-off-point, et comme la longueur du forage en court rayon est limitée à quelques centaines de mètres, les manoeuvres du câble relié à la surface sont simples et rapides pendant toute la phase de déviation. La fréquence des mesures et interventions avec l'invention est ainsi comparable à ce que l'on peut obtenir avec les transmissions sans câble électrique et de plus avec un coût et une complexité moindre. De plus, la rotation de l'ensemble de la garniture est permise quand le câble est remonté à la surface.

Dans le cas de forage très profond et donc à très haute température, l'invention sera avantageusement appliquée car elle fournit un support mécanique pour reprendre le poids du câble et les efforts de tension générés sur le câble notamment par une circulation énergique d'un fluide réfrigérant En effet, dans des forages de grande profondeur, la tension que supporterait un câble continu est supérieure à la tension autorisée. La solution est donc d'avoir des supports intermédiaires de tronçons de longueur acceptable.

Ainsi la présente invention concerne une méthode pour effectuer des mesures et/ou des interventions dans un puits foré ou en cours de forage et comportant les étapes suivantes :
a)- on assemble à l'extrémité d'une première tige d'un train de tiges un ensemble comportant des moyens de mesures et/ou d'interventions, lesdits moyens étant reliés électriquement à un premier connecteur électrique solidaire dudit ensemble et accessible depuis l'intérieur du train de tiges,
b)- on assemble le train de tiges en connectant bout à bout de nouvelles tiges de forage au-dessus de ladite première tige et on fait descendre progressivement dans le puits ledit ensemble et le train de tiges, au fur et à mesure de l'assemblage de ce dernier,
c)- on introduit dans ledit train de tiges, depuis la surface, un second connecteur électrique adapté à se connecter sur le premier connecteur, ce second connecteur étant fixé mécaniquement à l'extrémité inférieure d'un tronçon de câble de longueur non nulle comportant des conducteurs électriques et dont l'autre extrémité est fixé à un support comportant des moyens de solidarisation audit train de tige et comportant un premier connecteur électrique intermédiaire,
d)- on introduit dans ledit train de tiges, depuis la surface, un second connecteur électrique intermédiaire adapté à se connecter avec ledit premier connecteur intermédiaire, ce second connecteur électrique intermédiaire étant fixé mécaniquement à la partie inférieure d'un câble introduit dans l'espace intérieur du train de tiges, ledit câble comportant des conducteurs électriques et étant relié électriquement à la surface,
e)- on effectue la connexion dudit deuxième connecteur sur le premier connecteur,
f)- on solidarise ledit support du premier connecteur intermédiaire avec ledit train de tiges,
g)- on effectue la connexion dudit second connecteur intermédiaire sur le premier connecteur intermédiaire,
h)- on effectue les mesures et/ou intervention,
i)- on déconnecte le second connecteur intermédiaire et on le remonte en surface en remontant le câble auquel ledit second connecteur intermédiaire est fixé.

Dans la méthode, on pourra effectuer l'étape a), puis l'étape b) jusqu'à ce que la longueur du train de tiges corresponde sensiblement à la longueur dudit tronçon, et on pourra effectuer successivement les étapes c), e) et f), ledit support (7) se trouvant sensiblement à la surface, on poursuivra l'étape b), puis on effectuera les étapes d), g), h) et i).

On pourra également effectuer successivement les étapes a), b), on pourra effectuer les étapes c) et d) en même temps, on pourra effectuer les étapes, ledit tronçon étant connecté audit câble par lesdits connecteurs intermédiaires.

Le support pourra maintenir sensiblement tendu ledit tronçon.

On pourra remonter à la surface, à travers ledit train de tiges, ledit tronçon soit en utilisant ledit câble, soit à l'aide d'un outil de repêchage adapté à se raccorder sur l'étape e) puis f) ayant lieu en surface selon l'étape g) l'extrémité supérieure dudit tronçon.

On pourra introduire le second connecteur intermédiaire et le câble dans le train de tiges à travers un raccord spécial muni d'une ouverture latérale.

Ledit ensemble pourra comporter des moyens de forage directionnels notamment un outil de forage, un moteur de fond, des outils déviateurs, des capteurs de localisation. Depuis la surface, on pourra recevoir les paramètres de localisation du dispositif et on pourra éventuellement contrôler lesdits moyens de forage par le moyen de la liaison électrique.

L'invention concerne également un dispositif pour effectuer des mesures et/ou des interventions dans un puits foré ou en cours de forage, comportant en combinaison :
- un ensemble fixé à une première tige et comportant des moyens de mesures et/ou interventions,
- un premier connecteur électrique solidaire dudit ensemble et accessible depuis l'intérieur du train de tiges, ledit connecteur étant relié électriquement audits moyens,
- un train de tiges se raccordant à la partie supérieure de ladite tige,
- un tronçon de longueur non nulle de câble situé à l'intérieur du train de tiges comportant des conducteurs électriques et ayant à son extrémité inférieure un second connecteur adapté à se connecter avec ledit premier connecteur et un premier connecteur intermédiaire à son autre extrémité, ledit premier connecteur intermédiaire étant accessible depuis l'intérieur du train de tiges,
- un support dudit premier connecteur intermédiaire comportant des moyens de solidarisation dans l'espace intérieur dudit train de tiges et,
- un câble s'étendant à l'intérieur d'une portion au moins du train de tiges et remontant jusqu'à la surface où il est enroulé sur un touret de manoeuvre, ledit câble comportant des conducteurs électriques et sur l'extrémité duquel est fixé un second connecteur intermédiaire adapté à se connecter avec le premier connecteur intermédiaire.

Egalement, lesdits moyens de solidarisation dudit support pourront être télécommandés à partir de la surface par le moyen du câble.

Ledit support pourra être adapté à maintenir sensiblement tendu ledit tronçon et les seconds connecteurs pourront être ancrés sur les premiers.

L'un au moins desdits seconds connecteurs pourra être équipé de lest tel des barres de charge et/ou de moyens de pompage pour permettre respectivement la connexion par gravité ou par pompage du second connecteur sur le premier.

La sortie du câble de l'intérieur du train de tiges pourra comporter un moyen d'étanchéité autour du câble adapté à laisser glisser ledit câble dans le train de tiges.

Ledit câble pourra passer à travers un raccord à fenêtre latérale et sortir à l'extérieur du train de tiges.

Ledit ensemble pourra comporter un outil de forage, un moteur de fond, des outils déviateurs, des capteurs de localisation et les mesures et les contrôles éventuels pourront transiter par la liaison électrique .

Avantageusement la méthode et le dispositif pourront être appliqués à l'enregistrement de mesures et/ou à des interventions ponctuelles dans un puits pétrolier, tout en ayant la possibilité de faire des ajouts de tiges et/ou tourner ledit ensemble et le train de tiges entre chaque mesure et/ou intervention une fois le câble retiré de l'espace intérieur du train de tiges.

La présente invention sera mieux comprise et ses avantages apparaîtront plus nettement à la description qui suit d'exemples nullement limitatifs illustrés par les figures ci-annexées, parmi lesquelles :
- la figure 1 représente un ensemble de forage fixé à l'extrémité d'un train de tiges et relié à la surface par une liaison électrique,
- la figure 1A représente l'ensemble avant la connexion,
- la figure 2 représente une autre étape de la connexion,
- la figure 2A représente l'étape précédente à la connexion du connecteur intermédiaire,
- la figure 3 représente une réalisation du support des connecteurs intermédiaires,
- les figures 4A et 4B représentent une autre réalisation du support des connecteurs intermédiaires.
- la figure 5 représente une variante de l'invention,

La figure 1 représente un puits 1 dans lequel se trouve un train de tiges 2 à l'extrémité duquel est assemblé un ensemble 3 comportant un premier connecteur 4 solidaire audit ensemble 3. L'ensemble comporte des moyens de mesures et d'interventions reliés électriquement au premier connecteur 4.

Un second connecteur 5 connecté sur le connecteur 4 est fixé mécaniquement sur l'extrémité inférieure d'un tronçon de câble 6 comportant des conducteurs électriques. L'extrémité supérieure de ce tronçon comporte un premier connecteur intermédiaire 8 solidaire d'un support 7 qui solidarise ce premier connecteur intermédiaire dans le canal intérieur du train de tiges. La connexion des connecteurs 4 et 5 est verrouillée par un système mécanique qui sera décrit plus loin.

Un second connecteur intermédiaire 9 fixé à l'extrémité d'un câble 10 est connecté sur le premier connecteur intermédiaire. Le câble 10 comporte des conducteurs électriques, sort par l'extrémité supérieure du train de tige pour passer sur des poulies avant d'être enroulé sur un treuil 11. Les conducteurs électriques de ce câble sont raccordés à un joint électrique tournant autour de l'axe du tambour de treuil pour être reliés à une cabine de contrôle 12.

Une tête de circulation, fixée sur l'extrémité supérieure du train de tiges, est équipée du conduit 14 qui permet de pomper le fluide de forage dans le canal intérieur du train de tiges, d'alimenter le moteur de fond destiné à faire tourner l'outil de forage, de pomper les connecteurs et de nettoyer l'annulaire des débris de forage. La tête de circulation comporte une étanchéité annulaire 13 adaptée au câble 10. Cette tête est bien connue de l'art antérieur. Dans la configuration de la figure 1, les moyens de mesures et d'interventions sont donc reliés électriquement à la surface par les deux paires de connecteurs, le tronçon de câble 6 et le câble 10. On peut alors opérer pratiquement sur la longueur de tiges se trouvant au-dessus du plancher de forage tout en ayant des mesures.

Concernant l'extrémité supérieure du train de tiges, on ne sortira pas du cadre de cette invention s'il s'agit d'une tige d'entraînement surmontée de la tête d'injection classique mais équipée d'un moyen d'étanchéité 13 à la sortie et autour du câble 10, également si l'on utilise une tête d'injection motorisée qui remplace à la fois la tige d'entraînement et la tête d'injection, ladite tête d'injection motorisée comportant évidemment le moyen d'étanchéité 13 autour du câble.

Dans l'invention l'ensemble 3 comportant un connecteur 4 peut être notamment constitué par :
- des outils de diagraphies,
- des outils de test de formation, comme une garniture de DST comportant un packer, une vanne sur le canal du train de tige et des capteurs de pression,
- des outils d'échantillonnage comme un RFT de la Société Schlumberger,
- des outils de mesures et d'interventions sur les équipements de puits en production,
- des outils de perforation,
- des outils avec ou sans moteur de fond pour le reforage de packer, de vannes, etc,
- des moyens de forage avec ou sans moteur de fond et comportant des moyens de mesure et/ou d'intervention notamment des capteurs de localisation dudit ensemble.

Tous ces ensembles sont reliés à la surface par la liaison électrique et présentent l'avantage d'avoir la possibilité de transmission ou de commandes directes.

Dans le cas d'un ensemble de forage comportant un outil de forage, éventuellement un moteur de fond, des capteurs de localisation, il peut être avantageux d'avoir des outils déviateurs comme raccord coudé et stabilisateur à géométrie viable pouvant être contrôlés grâce à la liaison électrique remontant jusqu'en surface.

Le support 7 du premier connecteur intermédiaire 8 est solidarisé avec le train de tige conformément aux deux principes fonctionnels suivants:
1)- soit il est mis en place sensiblement proche de la surface (figure 2), c'est-à-dire que dans ce cas la longueur du train de tige correspond sensiblement à la longueur du tronçon de câble 6,
2)- soit le train de tiges est assemblé jusqu'à la cote où l'on a besoin de la liaison électrique pour raccorder ledit ensemble. On descend alors dans le canal intérieur des tiges le tronçon de câble 6 connecté au câble 10 (figure 1A) par la connexion des connecteurs intermédiaires 8 et 9. On effectue ainsi la connexion des connecteurs 4 et 5 et la solidarisation par télécommande du support 7 sur le canal intérieur du train de tiges.

Dans le premier cas, les opérations débutent par la descente dans le puits 1 de l'ensemble 3 et de son premier connecteur 4 au bout d'une longueur de train de tiges (figure 2). Lorsque ledit ensemble a atteint une profondeur déterminée, par exemple en forage lorsque l'on est près du fond, on visse un raccord 15 sur le sommet des tiges et on constitue le tronçon de câble 6 de la manière suivante : on fixe mécaniquement le second connecteur 5 sur l'extrémité d'une longueur de câble enroulée sur un treuil de logging, on descend ce câble dans le train de tiges et on effectue la connexion des connecteurs 4 et 5 soit par gravité soit par pompage comme décrit dans le brevet FR-2501777, on maintient le poids du câble par des colliers au-dessus du raccord 15, on coupe le câble sensiblement au-dessus du raccord et on fixe mécaniquement le premier connecteur intermédiaire sur l'extrémité supérieure du tronçon (figure 3).

Le premier connecteur intermédiaire est solidarisé à un support 7 comportant une chemise 19, ledit support est ensuite solidarisé avec le raccord 15.

Pour constituer le tronçon 6, on peut également suivre un autre mode opératoire : avant de visser le raccord 15, on descend dans le train de tiges le connecteur 5 au bout d'un câble et à l'aide d'un treuil. On coupe et on supporte le câble au niveau de la tige supérieure puis on fixe mécaniquement tout en reliant électriquement le câble du tronçon 6 au connecteur 8 solidaire de la chemise 19, laquelle est déjà mise en place dans le raccord 15. On soulève l'ensemble raccord 15, chemise 19 et tronçon 6 par l'intermédiaire d'un treuil et du filetage 17 puis on visse le filetage 16 sur la tige supérieure du train de tiges.

Bien entendu, une fois que ledit tronçon 6 sera fabriqué et équipé de ces connecteurs, il est utilisable pour un autre forage. La longueur du train de tige sera adaptée à la longueur dudit tronçon. En général, on utilisera les mêmes tiges pour obtenir la même longueur de train de tiges.

Au-dessus dudit raccord 15 on assemble d'autres tiges pour suivre le déplacement de l'ensemble 3. Lorsque l'on désire relier électriquement l'ensemble 3 à la surface, on effectue la connexion du second connecteur intermédiaire 9 sur le premier connecteur intermédiaire 8. La figure 2A illustre cette connexion qui se fait suivant les mêmes techniques que pour les connecteurs 4 et 5. Chaque fois qu'il faudra exécuter une opération rendue impossible compte tenu de la présence du câble coaxial 10, il suffira d'abord de désancrer le second connecteur intermédiaire 9, de remonter à la surface le câble 10 puis d'opérer. On peut ainsi notamment rajouter des tiges de manière conventionnelle pour approfondir le forage, faire tourner l'ensemble de la garniture à partir d'un moyen de rotation de surface tel une table de rotation ou une tête d'injection motorisée.

Bien entendu, les déplacements peuvent se faire aussi bien à la descente qu'à la remontée du train de tiges.

La figure 3 illustre une réalisation d'un système de raccord et de support 7 du premier connecteur intermédiaire 8. Le tronçon de câble 6 est fixé mécaniquement au connecteur 8 par une noix 32. Les conducteurs du câble 6 sont reliés au connecteur 8 par les conducteurs 31. Un raccord 15 comporte des moyens de fixation inférieur 16 et supérieur 17 audit train de tiges. Des bras de suspension 18 bloquent le déplacement axial vers le bas d'une chemise 19 par la coopération avec un épaulement 20 du raccord 15. Les bras 18 sont adaptés à laisser libre la circulation du fluide dans l'annulaire ainsi crée par l'extérieur de la chemise 19 et l'intérieur dudit raccord 15. Les bras sont solidarisés au raccord 15 par des moyens 30. Un moyen de verrouillage 21, par exemple constitué par au moins une vis cisaillable, solidarise le raccord 15 et la chemise 19 par l'intermédiaire des bras 18. Le premier connecteur intermédiaire 8 est solidaire de la chemise 19. Une traction appliquée sur la chemise et supérieure à la résistance au cisaillement de la vis 21, libère la chemise vers le haut en permettant la remontée de la chemise, du premier connecteur intermédiaire et du tronçon 6. Cet exemple n'est pas limitatif, on peut également équiper la chemise 19 de doigts de verrouillage télécommandés à partir de la surface comme moyen de verrouillage 21. Le second connecteur intermédiaire 9 connecté sur le premier est verrouillé par le moyen de doigts 22 solidaires de la chemise, lesdits doigts coopérant avec une pièce de retenue 23 solidaire du second connecteur intermédiaire. Cette pièce de retenue 23 peut libérer le second connecteur quand celle-ci est rompue ou être effaçable par télécommande à partir de la surface d'une motorisation située au-dessus du connecteur intermédiaire 9. L'extrémité supérieure de la chemise 19 comporte un dispositif 24 adapté à coopérer avec un outil de repêchage ou overshot (non représenté ici) descendu à l'intérieur du train de tige pour repêcher la chemise, son premier connecteur intermédiaire et l'ensemble du tronçon de câble 6. On peut également accrocher un overshot sur la chemise 19 par l'intermédiaire des doigts 22.

On ne sortira pas du cadre de cette invention si le support 7 coopère directement avec le moyen de raccordement des tiges entre elles, tel les raccords mâle et femelle, sans ajout d'un raccord intermédiaire 15. Il suffit que les bras 18 soient adaptés à être solidarisé aux tiges lorsque les filetages male et femelle sont vissés entre eux.

Dans le deuxième cas, (figure 1A) la connexion entre les connecteurs intermédiaires se fait en surface et on descend ensemble dans l'intérieur du train de tiges le connecteur 5, le tronçon 6, le support 7 et son connecteur 8 connecté avec le connecteur 9, à l'aide du câble 10 et du treuil 11. La connexion des connecteurs 4 et 5 se fait comme décrit plus haut. On télécommande la solidarisation du support 7 avec le train de tiges. La réalisation du support 7 est illustrée par les figures 4A et 4B.

Sur la figure 4A, le support 7 est représenté dans l'état où il est descendu dans la canalisation 2. Il comporte un premier connecteur 8 solidaire d'une chemise 19. La chemise 19 est identique à celle décrite sur la figure 3. La chemise 19 est solidaire d'un arbre 33 à l'extrémité duquel est fixé le tronçon de câble 6 par le moyen d'une noix 32. Des conducteurs 31 relient électriquement les conducteurs du tronçon de câble 6 au connecteur intermédiaire 8. Autour de l'arbre 33 est disposé un corps 34 comportant des patins de frictions 35 et des coins d'ancrage 36. Ce corps est en appui inférieur sur un épaulement 37 solidaire de l'arbre 33. Le corps 34 est verrouillé en position d'appui sur l'épaulement 37 par la coopération d'un doigts 39 d'un système de verrouillage 38 solidaire de l'arbre et d'un trou 43 du corps 34. Chaque coins d'ancrage 36 peut pivoter autour d'un axe 40 perpendiculaire à l'axe longitudinal du support. Des ressorts (non représentés) maintiennent les coins refermés autour de l'arbre. Un moyen d'expansion 41 des coins d'ancrage est solidaire de l'arbre. Les patins de friction 35 sont poussés radialement par des ressorts 42. Ces ressorts 42 fournissent la force de contact nécessaire entre la canalisation et les patins pour avoir une friction longitudinale suffisante, de plus, ils permettent aux patins de se rétracter au passage des sections de diamètre réduit au niveau des raccordements des tubulaires.

Le support 7 du tronçon 6 est connecté à la surface par le câble 10 équipé à son extrémité inférieure du second connecteur intermédiaire 9. Le verrouillage de ce connecteur 9 se fait par la coopération des doigts 22 et d'un pièce de retenue 23 solidaire du second connecteur 9.

Le système de verrouillage 38 est commandé électriquement à partir de la surface par le moyen du câble 10 relié à l'arbre par les deux connecteurs. Il est avantageux que ce verrou soit réversible, c'est-à-dire que l'on puisse déverrouiller ou verrouiller par commande à distance notamment à partir du câble 10. Un tel verrou est connu et peut être réalisé notamment à l'aide d'une motorisation agissant sur le doigts 39. Mais dans cette invention, on pourra dans certains cas se contenter d'un système à déverrouillage par rupture du doigts 39, notamment par explosif. Dans une autre réalisation, les coins peuvent être solidaires de l'arbre, tandis que le moyen d'expansion est solidaire du corps.

La figure 4B montre ledit support dans son état ancré dans la canalisation 2. Le système de verrou 38 a été commandé pour être déverrouillé puis au moyen du câble 10 on laisse coulisser l'arbre d'une distance H. Le coulissement relatif entre l'arbre et le corps est obtenu grâce aux patins de friction qui maintiennent sensiblement immobile le corps 34 par rapport à la canalisation et par l'action d'une force de déplacement de l'arbre vers le bas. Cette force peut être notamment fournie par le poids de l'arbre, le poids de lest solidaire du second connecteur 9, le poids du tronçon 6 et/ou la tension appliquée sur le tronçon 6 lorsque son extrémité est ancrée dans l'ensemble 3. Il faut noter que dans les puits inclinés où l'ancrage de la sonde 25 ou du connecteur 5 sur l'ensemble 3 est en général indispensable, le support 7 suivant la réalisation de la figure 4A peut être ancré sans l'action prépondérante de la gravité. Il suffit de tendre le tronçon pour l'allonger d'une longueur supérieure à H, de déverrouiller ensuite le corps de l'arbre avant de relâcher la tension pour amener le support 7 dans l'état représenté sur la figure 4B.

Dans l'état représentée sur la figure 4B, le déplacement relatif de la longueur H entre l'arbre et le corps fait coopérer les moyens d'expansion 41 et les coins d'ancrage. La forme conique des moyens d'expansion fait pivoter les coins autour des axes 40 jusqu'à ce que ceux-ci soient appliqués sur la paroi de la canalisation. La force de déplacement telle que décrit plus haut, maintient l'ancrage du support 7 dans la canalisation. La forme extérieure et l'angle de pivotement des coins permettent l'ancrage du support sur des sections de la canalisation de diamètres différents. En effet, les tubulaires utilisé, tiges de forages, casing, tubing, etc...présentent souvent des variations de diamètre intérieur notamment aux raccords. Le présent support peut être ancré à quelque niveau que ce soit dans une canalisation ayant des variations de diamètre interne.

Pour remonter le câble 10 et son connecteur 9, il suffit de casser la pièce de retenue 23 ou de commander son effacement. Bien entendu dans le premier cas, il faut que la résistance à la rupture de la pièce 23 soit plus faible que la force de désancrage dudit support. Cette force étant au moins égale à celle dénommée plus haut comme force de déplacement.

La désolidarisation ou désancrage du support se fait en descendant à nouveau le câble 10 et son connecteur 9 équipé d'une pièce 23 de résistance à la rupture plus grande que la force d'ancrage. Cette résistance devant être aussi plus grande que la force nécessaire à désancrer le tronçon 6 de l'ensemble 3, dans le cas où celui-ci n'est pas télécommandé. Si la pièce de retenue est effaçable par télécommande, on s'évitera cette manoeuvre du câble 10.

On ne sortira pas du cadre de cette invention si les support suivant les réalisations de la figure 3 et 4A comportent des moyens électroniques relevables avec lesdits supports pour notamment amplifier ou aider à la transmissions d'informations entre la sonde 25 ou l'ensemble 3 et la surface. Ces moyens électroniques peuvent se situer à l'extrémité supérieure dudit tronçon 6 ou à l'extrémité inférieure du câble 10.

Que ce soit dans le cas du principe 1 ou 2, le support 7 est éventuellement adapté à pouvoir maintenir sensiblement tendu le tronçon 6, la connexion des connecteurs 4 et 5 étant verrouillée notamment suivant le même principe décrit figure 3 pour les connecteurs 8 et 9.

Dans le cadre de cette invention, on a la possibilité de dégager entièrement l'intérieur du train de tiges de tous les éléments coaxiaux. En effet, que l'on utilise la réalisation de la figure 3 ou de la figure 4, par télécommande et/ou par traction sur le câble 10 on désolidarise le support 7 de l'intérieur du train de tiges, puis on déconnecte les connecteurs 4 et 5 avant de remonter tous les câbles par le moyen du treuil 11.

Egalement, il est possible de remonter le câble 10 et son connecteur 9 avant de descendre un outil de repêchage adapté à s'accrocher sur le dispositif 24 ou 22, ledit dispositif 24 équipant également la réalisation suivant la figure 4A ou 4B mais non représenté ici. La garniture de repêchage désancre le support 7 pour le remonter au jour avec le tronçon 6 après avoir déconnecté les connecteurs 4 et 5. L'utilisation d'une telle garniture de repêchage peut autoriser des efforts mécaniques, notamment de traction, plus importants. Avant de déconnecter les connecteurs 8 et 9, on a pu commander le déverrouillage de la connexion entre les connecteurs 4 et 5.

Une variante de la présente demande concerne la configuration de la figure 5, où une sonde de mesure et/ou d'intervention 25 est fixée à la partie inférieure du tronçon 6. L'extrémité de cette sonde coopère avec un raccord 26 de l'ensemble 3. L'ensemble 3 peut correspondre à celui de la réalisation précédente mais préférentiellement, il ne comporte pas de moyens de mesure et/ou d'intervention. Le raccord 26 comporte un ancrage mécanique 27 de la sonde 25, éventuellement un système du type Mule-shoe d'orientation angulaire de ladite sonde.

Dans une autre variante, le raccord 26 comporte également un premier connecteur 4 relié électriquement à des moyens de mesure et/ou d'intervention dudit ensemble, dans ce cas la sonde 25 comportera à son extrémité un second connecteur 5.

Dans ces variantes, seul ce qui est situé à l'extrémité du tronçon de câble est différent de la première réalisation, aussi toute la description précédente concernant la mise en place du tronçon 6, la solidarisation du support 7, les méthodes de connexion des connecteurs 4 et 5 et des connecteurs intermédiaires 8 et 9, de l'utilisation des tiges câblées, du retrait partiel ou complet des liaisons électriques, est entièrement adapté à cette variante. La descente de la sonde 25 se fait de manière identique au connecteur 5, c'est-à-dire par gravité ou par pompage.

Bien entendu, la sonde 25 est adaptée à passée à travers le canal du train de tiges, éventuellement des tiges câblées et du raccord 15 s'il existe.

La sonde 25 peut comporter un système de coulisse et barre de charge facilitant le réglage en longueur du tronçon de câble 6.

Dans toutes les variantes, le câble 10 peut passer à travers un raccord à fenêtre latérale et remonter à la surface par l'annulaire puits-train de tiges. Cette utilisation est particulièrement intéressante dans le cas où les opérations ne nécessitent pas ou plus de rotation éventuelle de l'ensemble du train de tiges.

Bien entendu, on ne sortira pas du cadre de cette invention si la liaison électrique est constituée par plusieurs tronçons identiques à celui référencé 6 décrit plus haut. En effet, l'ensemble du dispositif et de la méthode sont équivalents, qu'il y ait un ou plusieurs tronçons.

## Revendications

1. Méthode pour effectuer des mesures et/ou des interventions dans un puits (1) foré ou en cours de forage et comportant les étapes suivantes :
a)- on fixe à l'extrémité d'une première tige d'un train de tiges un ensemble (3) comportant des moyens de mesures et/ou d'interventions, lesdits moyens étant reliés électriquement à un premier connecteur électrique (4) solidaire dudit ensemble et accessible depuis l'intérieur du train de tiges (2),
b)- on assemble le train de tiges (2) en connectant bout à bout de nouvelles tiges de forage au-dessus de ladite première tige et on fait descendre progressivement dans le puits ledit ensemble et le train de tiges, au fur et à mesure de l'assemblage de ce dernier,
c)- on introduit dans ledit train de tiges, depuis la surface, un second connecteur électrique (5) adapté à se connecter sur le premier connecteur (4), ce second connecteur étant fixé mécaniquement à l'extrémité inférieure d'un tronçon de câble (6) de longueur non nulle comportant des conducteurs électriques et dont l'autre extrémité est fixé à un support (7) comportant des moyens de solidarisation audit train de tige (2) et comportant un premier connecteur électrique intermédiaire (8),
d)- on introduit dans ledit train de tiges, depuis la surface, un second connecteur électrique intermédiaire (9) adapté à se connecter avec ledit premier connecteur intermédiaire (8), ce second connecteur électrique intermédiaire étant fixé mécaniquement à la partie inférieure d'un câble (10) introduit dans l'espace intérieur du train de tiges, ledit câble comportant des conducteurs électriques et étant relié électriquement à la surface,
e)- on effectue la connexion dudit deuxième connecteur (5) sur le premier connecteur (4),
f)- on solidarise ledit support (7) du premier connecteur intermédiaire (8) avec ledit train de tiges (2),
g)- on effectue la connexion dudit second connecteur intermédiaire (9) sur le premier connecteur intermédiaire (8),
h)- on effectue les mesures et/ou intervention,
i)- on déconnecte le second connecteur intermédiaire (9) et on le remonte en surface en remontant le câble (10) auquel ledit second connecteur intermédiaire est fixé.

2. Méthode selon la revendication 1, caractérisée en ce que l'on effectue l'étape a), puis l'étape b) jusqu'à ce que la longueur du train de tiges corresponde sensiblement à la longueur dudit tronçon, en ce qu'on effectue successivement les étapes c), e) et f), ledit support (7) se trouvant sensiblement à la surface, on poursuit l'étape b), puis on effectue les étapes d), g), h) et i).

3. Méthode selon la revendication 1, caractérisée en ce que l'on effectue successivement les étapes a), b), on effectue les étapes c) et d) en même temps, ledit tronçon (6) étant connecté audit câble (10) par lesdits connecteurs intermédiaires (8, 9) selon l'étape g) ayant lieu en surface, puis successivement les étapes e) puis f), et en ce qu'elle comporte les étapes h) et i).

4. Méthode selon l'une des revendications précédentes, caractérisée en ce que l'on maintient sensiblement tendu ledit tronçon (6) par ledit support (7).

5. Méthode selon l'une des revendications précédentes, caractérisée en ce que l'on remonte à la surface, à travers ledit train de tiges, ledit tronçon (6) soit en utilisant ledit câble (10), soit à l'aide d'un outil de repêchage adapté à se raccorder sur l'extrémité supérieure (24) dudit tronçon.

6. Méthode selon l'une des revendications précédentes, caractérisée en ce que l'on introduit le second connecteur intermédiaire et le câble dans le train de tiges à travers un raccord spécial muni d'une ouverture latérale.

7. Méthode selon l'une des revendications précédentes, caractérisée en ce que ledit ensemble comporte des moyens de forage directionnels notamment un outil de forage, un moteur de fond, des outils déviateurs, des capteurs de localisation, en ce que depuis la surface, on reçoit les paramètres de localisation du dispositif et on contrôle lesdits moyens de forage par le moyen de la liaison électrique.

8. Dispositif pour effectuer des mesures et/ou des interventions dans un puits foré ou en cours de forage, comportant en combinaison :
- un ensemble (3) fixé à une première tige et comportant des moyens de mesures et/ou interventions,
- un premier connecteur électrique (4) solidaire dudit ensemble (3) et accessible depuis l'intérieur du train de tiges, ledit connecteur (4) étant relié électriquement audits moyens,
- un train de tiges (2) fixé à la partie supérieure de ladite tige,
- un tronçon (6) de longueur non nulle de câble situé à l'intérieur du train de tiges et comportant des conducteurs électriques, un second connecteur (5) à son extrémité inférieure adapté à se connecter avec ledit premier connecteur (4) et un premier connecteur intermédiaire (8) à son autre extrémité, ledit premier connecteur intermédiaire étant accessible depuis l'intérieur du train de tiges,
- un support (7) dudit premier connecteur intermédiaire (8) comportant des moyens de solidarisation dans l'espace intérieur dudit train de tiges (2) et,
- un câble (10) s'étendant à l'intérieur d'une portion au moins du train de tiges et remontant jusqu'en surface où il est enroulé sur un touret de manoeuvre, ledit câble comportant des conducteurs électriques et sur l'extrémité duquel est fixé un second connecteur intermédiaire (9) adapté à se connecter avec le premier connecteur intermédiaire (8).

9. Dispositif selon la revendication 8, caractérisé en ce que les moyens de solidarisation dudit support sont télécommandés à partir de la surface par le moyen du câble.

10. Dispositif selon l'une des revendications 8 ou 9, caractérisé en ce que ledit support solidarisé audit train de tiges maintient sensiblement tendu ledit tronçon (6) et en ce que les second connecteurs (5, 9) sont ancrés mécaniquement sur les premiers (4, 8).

11. Dispositif selon l'une des revendications 8 à 10, caractérisé en ce que l'un au moins desdits seconds connecteurs (5, 9) est équipé de lest tel des barres de charge et/ou de moyens de pompage pour permettre respectivement la connexion par gravité ou par pompage du second connecteur sur le premier (4, 8).

12. Dispositif selon l'une des revendications 8 à 11, caractérisé en ce que la sortie du câble (10) de l'intérieur du train de tiges comporte un moyen d'étanchéité (13) autour du câble adapté à laisser glisser ledit câble dans le train de tiges.

13. Dispositif selon l'une des revendications 8 à 12, caractérisé en ce que ledit câble passe de l'intérieur vers l'extérieur du train de tiges à travers un raccord à fenêtre latérale.

14. Dispositif selon l'une des revendications 8 à 13, caractérisé en ce que ledit ensemble comporte un outil de forage, un moteur de fond, des outils déviateurs, des capteurs de localisation et en ce que les mesures et les contrôles éventuels transitent par la liaison électrique.

15. Application de la méthode selon l'une des revendications 1 à 7 et du dispositif selon l'une des revendications 8 à 14 à l'enregistrement de mesures et/ou à des interventions ponctuelles dans un puits pétrolier, tout en ayant la possibilité de faire tourner ledit ensemble et le train de tiges entre chaque mesure et/ou intervention une fois le câble retiré de l'espace intérieur du train de tiges.

## Patentansprüche

1. Verfahren zur Durchführung von Messungen und/oder Eingriffsvorgängen in einem Bohrloch (1) oder während des Bohrens, die folgenden Stufen umfassend:
a)- man befestigt an dem Ende einer ersten Stange eines Gestängestranges eine Anordnung (3), die Meßmittel und/oder Eingriffsmittel umfaßt, wobei diese Mittel elektrisch mit einem ersten elektrischen Verbinder (4) verbunden sind, der fest bezüglich dieser Anordnung und vom Innern des Gestängestrangs (2) zugänglich ist,
b)- man montiert den Gestängestrang (2), indem man Ende an Ende neue Bohrstangen oberhalb der ersten Stange anschließt und man allmählich diese Anordnung und den Gestängestrang in das Bohrloch im Ausmaß wie diese letztere montiert wurde, hinabläßt,
c)- man führt in diesen Gestängestrang von der Oberfläche aus einen zweiten elektrischen Verbinder (5) ein, der so ausgebildet ist, daß er sich mit dem ersten Verbinder (4) verbindet, wobei dieser zweite Verbinder mechanisch an das untere Ende eines Kabelabschnitts (6) einer Länge ungleich null befestigt wird, der elektrische Leiter umfaßt und dessen anderes Ende an einem Träger (7) befestigt ist, der Mittel zur Verbindung mit diesem Gestängestrang (2) aufweist und einen ersten elektrischen Zwischenverbinder (8) umfaßt,
d)- man führt in diesen Gestängestrang von der Oberfläche aus einen zweiten elektrischen Zwischenverbinder (9) ein, der so ausgelegt ist, daß er den Anschluß oder die Verbindung mit diesem ersten Zwischenverbinder (8) herstellt, wobei dieser zweite elektrische Zwischenverbinder mechanisch am unteren Teil eines Kabels (10) befestigt ist, das in diesen Raum innerhalb des Gestängestrangs eingeführt ist, wobei dieses Kabel elektrische Leiter umfaßt und elektrisch mit der Oberfläche verbunden ist,
e)- man nimmt die Verbindung dieses zweiten Verbinders (5) gegen den ersten Verbinder (4) vor,
f)- man befestigt diesen Träger (7) des ersten Zwischenverbinders (8) mit diesem Gestängestrang (2),
g)- man nimmt die Verbindung dieses zweiten Zwischenverbinders (9) auf den ersten Zwischenverbinder (8) vor,
h)- man führt die Messungen und/oder den Eingriff durch, und
i)- man löst den zweiten Zwischenverbinder (9) und hievt ihn an die Oberfläche, indem man das Kabel (10) hebt, an dem dieser zweite Zwischenverbinder befestigt ist.

2. Verfahren nach Anspruch 1, dadurch gekennzeichnet, daß man die Stufe a), dann die Stufe b) durchführt, bis die Länge des Gestängestrangs im wesentlichen der Länge dieses Abschnittes entspricht, daß man nacheinander die Stufen c), e) und f) durchführt, wobei dieser Träger (7) sich im wesentlichen an der Oberfläche befindet und man setzt die Stufe b) fort, dann führt man die Stufen d), g), h) und i) durch.

3. Verfahren nach Anspruch 1, dadurch gekennzeichnet, daß man nacheinander die Stufen a), b) durchführt, die Stufen c) und d) gleichzeitig durchführt, wobei der Abschnitt (6) mit diesem Kabel (10) über diese Zwischenverbinder (8, 9) entsprechend Stufe g), die an der Oberfläche durchgeführt wird, verbunden wird, dann die Stufen e), dann f) folgen, und daß es die Stufen h) und i) umfaßt.

4. Verfahren nach einem der vorhergehenden Ansprüche, dadurch gekennzeichnet, daß man durch diesen Träger (7) den Abschnitt (6) im wesentlichen gespannt hält.

5. Verfahren nach einem der vorhergehenden Ansprüche, dadurch gekennzeichnet, daß man durch diesen Gestängestrang hindurch diesen Abschnitt (6) an die Oberfläche hievt, indem man entweder dieses Kabel (10) verwendet oder dies mit Hilfe eines Fangwerkzeugs tut, das so ausgelegt ist, daß es an das obere Ende (24) dieses Abschnitts angeschlossen werden kann.

6. Verfahren nach einem der vorhergehenden Ansprüche, dadurch gekennzeichnet, daß man diesen zweiten Zwischenverbinder und dieses Kabel in diesen Gestängestrang durch einen Spezialverbinder, der mit einer seitlichen öffnung versehen ist, einführt.

7. Verfahren nach einem der vorhergehenden Ansprüche, dadurch gekennzeichnet, daß die Anordnung Richtbohrmittel, insbesondere ein Bohrwerkzeug, einen Bodenmotor, Ablenkwerkzeuge, Lokalisierungsgeber umfaßt, daß von der Oberfläche aus man die Lokalisierungsparameter der Vorrichtung empfängt und diese Bohrmittel über dieses elektrische Verbindungsmittel regelt.

8. Vorrichtung zur Durchführung von Messungen und/oder Eingriffsvorgängen in einem Bohrloch während des Bohrens, in Kombination umfassend:
- eine Anordnung (3), die an eine erste Stange befestigt ist und Meß- und/oder Eingriffsmittel umfaßt,
- einen bezüglich dieser Anordnung (3) festen ersten elektrischen Verbinder (4), der vom Inneren des Gestängestrangs aus zugänglich ist, wobei der Verbinder (4) elektrisch mit diesen Mittel verbunden ist,
- einen in dem oberen Teil dieser Stange befestigen Gestängestrang (2),
- einen Abschnitt (6) einer Kabellänge ungleich null, der im Innern des Gestängestrangs sich befindet und elektrische Leiter umfaßt, einen zweiten Verbinder (5) an seinem unteren Ende, der so ausgebildet ist, daß er die Verbindung mit diesem ersten Verbinder (4) und einem ersten Zwischenverbinder (8) an seinem anderen Ende herstellt, wobei dieser erste Zwischenverbinder von dem Innern des Gestängestrangs aus zugänglich ist,
- einen Träger (7) für diesen ersten Zwischenverbinder (8), der Befestigungsmittel im Innenraum dieses Gestängestrangs (2) umfaßt, und
- ein Kabel (10), das sich im Innern wenigstens eines Teils des Gestängestrangs erstreckt und bis an die Oberfläche nach oben führt, wo es auf einem Betätigungshaspel aufgerollt ist, wobei dieses Kabel elektrische Leiter umfaßt und an dessen Ende ein zweiter Zwischenverbinder (9) befestigt ist einer Auslegung derart, daß er die Verbindung mit dem ersten Zwischenverbinder (8) herstellt.

9. Vorrichtung nach Anspruch 8, dadurch gekennzeichnet, daß die Befestigungsmittel dieses Trägers ferngesteuert von der Oberfläche vermittels dieses Kabels aus sind.

10. Vorrichtung nach einem der Ansprüche 8 oder 9, dadurch gekennzeichnet, daß dieser an diesem Gestängestrang befestigte Träger diesen Abschnitt (6) im wesentlichen gespannt hält und daß diese zweiten Verbinder (5, 9) mechanisch an den ersten (4, 8) verankert sind.

11. Vorrichtung nach einem der Ansprüche 8 bis 10, dadurch gekennzeichnet, daß wenigstens einer dieser zweiten Verbinder (5, 9) mit Ballast wie Schwerstangen und/oder Pumpmitteln ausgestattet ist, um jeweils die Verbindung durch Schwerkraft oder Pumpen des zweiten Verbinders am ersten (4, 8) herzustellen.

12. Vorrichtung nach einem der Ansprüche 8 bis 11, dadurch gekennzeichnet, daß der Ausgang des Kabels (10) aus dem Innern des Gestängestrangs ein Dichtungsmittel (13) um dieses Kabel herum umfaßt, das so ausgelegt ist, daß es dieses Kabel in diesem Gestängestrang gleiten läßt.

13. Vorrichtung nach einem der Ansprüche 8 bis 12, dadurch gekennzeichnet, daß dieses Kabel vom Innern zum Äußeren des Gestängestrangs durch einen Anschluß mit seitlichem Fenster geht.

14. Vorrichtung nach einem der Ansprüche 8 bis 13, dadurch gekennzeichnet, daß die Anordnung ein Bohrwerkzeug, ein Bodenmotor, Ablenkwerkzeuge, Lokalisierungsgeber umfaßt und daß die Messungen und evtl. Regelungen über den elektrischen Weg gehen.

15. Anwendung des Verfahrens nach einem der Ansprüche 1 bis 7 sowie der Vorrichtung nach einem der Ansprüche 8 bis 14, auf das Aufzeichnen von punktuellen Messungen und/oder Eingriffsvorgängen in einem Erdölbohrloch unter Beibehaltung der Möglichkeit, daß diese Anordnung und der Gestängestrang zwischen jeder Messung und/oder jedem Eingriffsvorgang gedreht wird, sobald einmal das Kabel aus dem Raum innerhalb des Gestängestrangs herausgezogen ist.

## Claims

1. Method for carrying out measuring and/or servicing operations in a well bore (1) or during drilling and comprising the following steps:
a) - an assembly (3) comprising measuring and/or servicing means is fixed to the end of a first pipe of a drill string, the said means being electrically linked to a first electrical connector (5) joined to the said assembly and accessible from the interior of the drill string (2),
b) - The drill string (2) is assembled by connecting new drill pipes end to end above the said first pipe and the said assembly and drill string are gradually lowered into the well bore as the string is assembled,
c) - a second electrical connector (5) designed for coupling with the first connector (4) is introduced from the surface into the said drill string, this second connector being mechanically joined to the lower end of a cable section (6) with electric conductors of a length greater than zero, the other end of which is fixed to a support (7) having means for the fixing thereof with the drill string (2) and having a first intermediate electrical connector (8).
d) - a second intermediate electrical connector (9) designed to couple with the said first intermediate connector (8) is introduced into the drill string from the surface, this second intermediate electrical connector being mechanically fixed to the lower portion of a cable (10) introduced into the interior space of the drill string, the said cable having electric conductors and being electrically linked to the surface,
e) - the second connector (5) is coupled with the first connector (4),
f) - the said support (7) for the intermediate connector (8) is joined to the said drill string (2),
g) - the second intermediate connector (9) is coupled with the first intermediate connector (8),
h) - the measuring and/or servicing operations are carried out,
i) - the second intermediate connector (9) is disconnected and is raised to the surface by raising the cable (10) to which the second intermediate connector is fastened.

2. Method as claimed in claim 1, characterised in that step a) is carried out followed by step b) until the length of the drill string corresponds essentially to the length of the said cable section, and in that steps c), e) and f) are performed in succession, and when the said support (7) is located essentially at the surface, step b) is continued followed by steps d), g), h) and i).

3. Method as claimed in claim 1, characterised in that steps a), b) are carried out in succession, steps c) and d) are carried out simultaneously, the said cable section (6) being connected at the surface to the said cable (10) by means of the intermediate connectors (8, 9) in accordance with step g), followed by steps e) and then f) in succession and in that it incorporates steps h) and i).

4. Method as claimed in one of the previous claims, characterised in that the said cable section (6) is held substantially taut by the said support (7).

5. Method as claimed in one of the previous claims, characterised in that the said cable section (6) is brought back to the surface through the said drill string either by using the said cable (10) or with the help of a recovery tool designed to couple with the upper end (24) of the said cable section.

6. Method as claimed in one of the previous claims, characterised in that the second intermediate connector and the cable are introduced into the drill string through a special side-entry sub.

7. Method as claimed in one of the previous claims, characterised in that the assembly has means for directional drilling, in particular a drill bit, a downhole motor, deflector tools and position sensors, and in that, at the surface, parameters relating to the position of the device are received or the said drilling means are controlled by means of the electrical link.

8. Device for carrying out measuring and/or servicing operations in a well bore or during drilling, comprising in combination:
- an assembly (3) fastened to a first pipe and having measuring and/or servicing means,
- a first electrical connector (4) integral with the said assembly (30) and accessible from the interior of the drill string, the said connector (4) being electrically linked to the said means,
- a drill string (2) joined to the upper part of the said pipe,
- a section of cable (6) of a length that is not zero, located in the interior of the drill string, having electric conductors, a second connector (5) at its lower end designed to couple with the first connector (4) and a first intermediate connector (8) at its other end, the said first intermediate connector being accessible from the interior of the drill string,
- a support (7) for the first intermediate connector (8) having means for the fixing thereof inside the interior space of the said drill string (2), and
- a cable (10) extending inside at least one portion of the drill string and running back to the surface, where it is wound on an operating reel, the said cable having electric conductors with a second intermediate connector (9) fastened on the end thereof designed to couple with the first intermediate connector (8).

9. Device as claimed in claim 8, characterised in that the fixing means of the said support are remotely controlled from the surface by means of the cable.

10. Device as claimed in one of claims 8 or 9, characterised in that the said support tightly joined to the said drill string holds the said cable section (6) substantially taut and in that the second connectors (5, 9) are mechanically anchored onto the first (4, 8).

11. Device as claimed in one of claims 8 to 10, characterised in that at least one of the said second connectors (5, 9) is fitted with a ballast means, such as load bars, and/or pumping means to enable the second connector to be coupled with the first (4, 8) by means of gravity or pumping respectively.

12. Device as claimed in one of claims 8 to 11, characterised in that the outlet for the cable (10) from the interior of the drill string has a sealing means (13) around the cable designed to allow the said cable to slide into the drill string.

13. Device as claimed in one of claims 8 to 12, characterised in that the said cable is passed from the interior to the exterior of the drill string through a side-entry sub.

14. Device as claimed in one of claims 8 to 13, characterised in that the said assembly has a drilling tool, a downhole motor, deflector tools, and position sensors and in that any measurements and controls are conveyed by the electrical link.

15. Application of the method as claimed in one of claims 1 to 7 and the device as claimed in one of claims 8 to 14 to the recording of measuring and/or servicing operations carried out from time to time in an oil well, with the option of rotating the said assembly and the drill string between each measuring and/or servicing operation once the cable has been withdrawn from the interior space of the drill string.
